# EUROPÄISCHE PATENTSCHRIFT

(11) **EP 1 086 827 B1**
(45) Veröffentlichungstag und Bekanntmachung des Hinweises auf die Patenterteilung: **12.11.2003**
(21) Anmeldenummer: 99810849.2
(22) Anmeldetag: 22.09.1999
(51) Int. Cl.: B42C 9/00

(54) **Einrichtung zur Konstanthaltung einer bestimmten Viskosität eines Klebstoffes für die Beleimung eines Buchblockrückens oder einer Buchdecke**
Device for maintaining the specific viscosity of an adhesive for gluing the back of a book block to a cover
Dispositif pour maintenir la viscosité spécifique d'un adhésif pour relier le dos d'un bloc-livre ou une couverture

(43) Veröffentlichungstag der Anmeldung: 28.03.2001
(73) Patentinhaber: GRAPHA-HOLDING AG, 6052 Hergiswil (CH)
(72) Erfinder: Müller, Hans, 97922 Lauda-Königshofen (DE); Zweig, Karl, 97944 Boxberg-Wölchingen (DE)

(56) Entgegenhaltungen:
- EP-A- 0 347 752
- DE-A- 4 332 069

## Beschreibung

Einrichtung zur Konstanthaltung einer bestimmten Viskosität eines Klebstoffes für die Beleinung eines Buchblockrückens oder einer Buchdecke unter Zuführung eines Verdünnungsmittels, bestehend aus einer in einen mit Klebstoff versehenen Klebstoffbehälter eingetauchten, rotierenden Förderwalze, welcher eine den Klebstoff auf einen Rücken oder eine Buchdecke eines auf die auf einer Transportstrecke passierenden Buchblöcke übertragenden Auftragswalze nachgeschaltet ist, und mit Mitteln zum Rühren und Messen der Viskosität des Klebstoffes in dem Klebstoffbehälter sowie einer zum Vergleich eines Istwertes mit einem Sollwert der Viskosität, mit dem Messmittel für die Viskosität rechnerverbundenen Steuereinheit zur Dosierung des dem Klebstoff zugeführten Verdünnungsmittels.

Eine Einrichtung dieser Art bietet die Kolbus GmbH + Co. KG an einer Buchfertigungsstrasse Compact 60 an. Da zur exakten Messung der Viskosität der Klebstoffmenge ein weitgehend homogener Klebstoffzustand herrschen soll, sind sowohl ein Viskosimeter wie ein Rührwerk notwendig. Gerade der Einsatz eines Viskosimeters als Messwertgeber mit eigener Steuereinheit macht die eingangs erwähnte Einrichtung relativ teuer, zur Zeit kostet sie etwa DEM 15'000.

Aufgabe der Erfindung ist es deshalb, eine Einrichtung der eingangs erwähnten Art zu schaffen, die bei zuverlässiger Funktionstauglichkeit und Einfachheit einen geringeren Kostenaufwand als bisher verursacht.

Als Lösung zur Minderung der Kosten schlägt die Erfindung vor, dass der Rührer als Rührwerk zur Messung der Viskosität des sich im Klebstoffbehälter befindenden Klebstoffes ausgebildet ist.

Vorzugsweise kann die Dosierung des Verdünnungsmittels über die Aenderung des von einem Motor des Rührwerks bei konstanter Drehzahl des Rührers aufgenommenen Stromes erfolgen.

Alternativ kann die Dosierung des Verdünnungsmittels über die Aenderung der Drehzahl des Rührers bei konstanter elektrischer Stromzufuhr an einen Motor des Rührwerks erfolgen.

Vorteilhaft ist bei einer Dosierung des Verdünnungsmittels über die Aenderung des aufgenommenen elektrischen Stromes, an die Stromzufuhrleitung des Motors eine mit der Steuereinheit verbundene Strommessvorrichtung vorgesehen.

Bei der alternativen Dosierung des Verdünnungsmittels über die Aenderung der Drehzahl des Rührers bei konstanter Stromzufuhr an den Motor, ist zweckmässig eine mit der Rührerwelle gekoppelte Drehzahlmessvorrichtung vorgesehen.

Wesentlich ist dabei die Doppelfunktion eines Rührwerks und eine vorhandene speicherprogrammierbare Maschinensteuerung SPS, die zu einer erheblichen Reduktion des Beschaffungspreises führen.

Nachstehend wird die erfindungsgemässe Vorrichtung unter Bezugnahme auf die Zeichnung, auf die bezüglich aller in der Beschreibung nicht näher erwähnten Einzelheiten verwiesen wird, anhand eines Ausführungsbeispiels erläutert. In der Zeichnung zeigt die
- einzige Figur: eine schematische Darstellung der erfindungsgemässen Einrichtung.

Die einzige Figur zeigt schematisch eine Einrichtung 1 zur Konstanthaltung einer bestimmten Viskosität eines Klebstoffes 5 für die Beleimung eines Buchblockrückens 2 an einem auf einer Transportstrecke geführten Buchblock 3. Der Pfeil F zeigt die Transportrichtung der Buchblöcke 3, die in einer umlaufenden Fördervorrichtung (nicht ersichtlich) eingespannt sind. Der nach oben gerichtete Buchblockrücken 2 wird von einer im Uhrzeigersinn gleichsinnig drehenden Auftragswalze 4 mit Klebstoff 5 versehen, welcher von einer vorgeschalteten Förderwalze 6 einem Klebstoffbehälter 7 über einen sog. Leimspalt 8 entnommen worden ist. Dabei taucht die im Uhrzeigersinn drehende Förderwalze 6 in ihrem unteren, dem Klebstoffbehälter 7 zugewandten Bereich in den Klebstoff 5 ein und fördert diesen an den Umfang der vorzugsweise aus Gummi gebildeten Auftragswalze 4. Diese Beleimungstechnik wird bekanntlich von verschiedenen Herstellern von Buchblockeinhängemaschinen benutzt. Ueber der Förderwalze 6 ist eine schützende Haube 9 angeordnet und der Klebstoffbehälter 7 weist zur Kontrolle des Füllstandes eine mit 10 bezeichnete Niveauüberwachung auf. Beim dargestellten Ausführungsbeispiel wird der Klebstoff 5 von einem Schmelzaggregat 11 über eine Klebstoffleitung 12 dem Klebstoffbehälter 7 zugeführt.
Die Zufuhr des Klebstoffes in den Klebstoffbehälter 7 kann durch ein in der Klebstoffleitung 12 vorgesehenes Absperrorgan 18 unterbrochen werden.
Der als weiche (gummiähnliche) Masse angelieferte Klebstoff, auch als Heissleim bezeichnet, wird in dem Schmelzaggregat 11 vorerst verflüssigt und weist gebrauchsfertig eine Temperatur von 60 bis 70° auf. Hierzu ist ein Schmelzbehälter 13 vorgesehen, in dessen Wänden eine Heizvorrichtung (nicht dargestellt) integriert ist. Zur Meidung einer Verdampfung der im Klebstoff enthaltenen Flüssigkeit während dem Schmelzvorgang im Schmelzbehälter 13, ist dieser durch einen Deckel verschlossen. Eine aus drei Rührelementen 14 bestehende Rührvorrichtung 15 sorgt für eine homogene Klebstoffmasse.
Durch die relativ hohe Temperatur der Klebstoffmasse und das Rühren wird die Verdampfung der Flüssigkeit im Klebstoff gefördert, sodass ohne eine Zufuhr von Flüssigkeit, wie beispielsweise Wasser, eine zunehmende Verdickung bis zum Weichzustand in der Klebstoffmasse eintreten würde. Zur Erhaltung des flüssigen Aggregatzustandes wird dem Klebstoff 5 im Klebstoffbehälter 7 über eine Verdünnungsmittelleitung 16 periodisch bzw. dauernd ein Verdünnungsmittel zugeführt. Dieses kann einem separaten Behälter 17, der mit dem Schmelzbehälter 13 verbunden ist und dadurch das Verdünnungsmittel im Interesse eines begünstigten Mischprozesses erwärmt, entnommen werden. Die aus der Erwärmung des Wassers resp. des Verdünnungsmittels entstehende Verdampfung könnte durch eine Durchtrittsöffnung in der Trennwand 27 zwischen Behälter 17 und Schmelzbehälter 13 in letzteren überführt und dort kondensiert werden. Selbstverständlich könnte anstelle eines Behälters 17 bei Wasser als Verdünnungsmittel, dieses direkt von einer Wasserleitung bzw. Mischwasserleitung bezogen werden.

Der in dem Klebstoffbehälter 7 angeordnete Rührer 19 ist als Rührwerk 20 ausgebildet, das gleichzeitig zur Messung der Viskosität des sich im Klebstoffbehälter 7 befindenden Klebstoffes 5 dient. Das Rührwerk 20 besteht weiterhin aus einem elektrischen Motor 21 der durch eine Steuereinheit 22 mit Energie bzw. elektrischem Strom versorgt wird. Die Steuereinheit 22 weist einen Rechner auf, in dem ein bestimmter Sollwert für die zur Konstanthaltung der Viskosität des Klebstoffes 5 gespeichert und mit dem gemessenen Istwert des Viskositätszustandes im Klebstoffbehälter 7 durch den Rechner vergleichbar ist. Bei einer Aenderung des Istwertes durch eine Zunahme der Viskosität infolge Verdickung des Klebstoffes 5 im Klebstoffbehälter, 7 über ein festgelegtes Mass des Sollwertes wird durch den Rechner an eine Steuerung ein Signal ausgelöst, durch welches ein in der Verdünnungsmittelleitung 16 angeordnetes Ventil 23 über eine gewisse Zeit geöffnet wird, so, dass Verdünnungsmittel in den Klebstoffbehälter 7 fliessen oder tropfen kann.
Das ausgelöste Signal zur Dosierung eines Verdünnungsmittels kann auf zwei Arten initialisiert werden, indem dieses über eine Aenderung des von dem mit eingebautem Drehwertgeber ausgebildeten Motor 21 des Rührwerks 20 bei konstanter Drehzahl des Rührers 19 aufgenommenen elektrischen Stromes oder alternativ über eine Drehzahländerung des Rührers 19 bei konstanter elektrischer Stromzufuhr an den Motor 21 des Rührwerks 20 erfolgt.

Der einfachheithalber ist eine Messwertleitung 24 von dem als Messwertnehmer/-geber ausgebildeten Rührwerk 20 zu der Steuereinheit resp. dem Rechner für beide Möglichkeiten in der Zeichnung vermerkt.
Die Betätigung des Ventils 23 durch die Steuereinheit 22 bzw. Steuerung erfolgt über eine Steuerleitung 25. Durch eine Eingabeeinheit 26 kann der Sollwert und der zur Oeffnung des Ventils 23 erforderliche Differenzwert zwischen Ist- und Sollwert eingestellt bzw. geändert werden.
Die erfindungsgemässe Einrichtung könnte auch an dem mit einer dreistufigen Rührvorrichtung 15 ausgebildeten Schmelzaggregat 11 zur Feststellung der Klebstoffmenge im Schmelzbehälter 13 angewendet werden, wobei aufgrund einer Aenderung der Stromzufuhr oder der Drehzahl der Rührerwelle das Niveau des Klebstoffes festgestellt werden könnte. Diese Anwendungsmöglichkeit könnte dadurch verfeinert werden, dass jedem der Rührelemente 14 ein bestimmtes Niveau des Klebstoffes zugeordnet ist, wie dies die strichpunktierten Linien 28 zeigen.

## Patentansprüche

1. Einrichtung (1) zur Konstanthaltung einer bestimmten Viskosität eines Klebstoffes (5) für die Beleimung eines Buchblockrückens oder Buchdecke, unter Zuführung eines Verdünnungsmittels, bestehend aus einer in einen mit Klebstoff (5) versehenen Klebstoffbehälter (7) eingetauchten, rotierenden Förderwalze (6), welcher eine den Klebstoff auf einen Rücken oder eine Buchdecke eines auf die auf einer Transportstrecke passierenden Buchblöcke übertragenden Auftragswalze (4) nachgeschaltet ist, und mit Mitteln zum Rühren und Messen der Viskosität des Klebstoffes (5) in dem Klebstoffbehälter (7) sowie einer zum Vergleich eines Istwertes mit einem Sollwert der Viskosität, mit dem Messmittel für die Viskosität rechnerverbundenen Steuereinheit (22) zur Dosierung des dem Klebstoff (5) zuzuführenden Verdünnungsmittels, **dadurch gekennzeichnet, dass** der Rührer (19) als Rührwerk (20) zur Messung der Viskosität des sich im Klebstoffbehälter (7) befindenden Klebstoffes (5) ausgebildet ist.

2. Einrichtung nach Anspruch 1, **dadurch gekennzeichnet, dass** die Dosierung des Verdünnungsmittels über eine Aenderung des von einem Motor (21) des Rührwerkes (20) bei konstanter Drehzahl des Rührers (19) aufgenommenen elektrischen Stromes erfolgt.

3. Einrichtung nach Anspruch 1, **dadurch gekennzeichnet, dass** die Dosierung des Verdünnungsmittels über eine Aenderung der Drehzahl des Rührers (19) bei konstanter elektrischer Stromzufuhr an den Motor (21) des Rührwerks (20) erfolgt.

4. Einrichtung nach Anspruch 2, **dadurch gekennzeichnet, dass** die Steuereinheit (22) mit einer an eine Stromzufuhrleitung des Motors (21) des Rührwerks (20) angeschlossenen Strommessvorrichtung verbunden ist.

5. Einrichtung nach Anspruch 3, **dadurch gekennzeichnet, dass** die Steuereinheit (22) mit einer mit der Rührwelle gekoppelten Drehzahlmessvorrichtung verbunden ist.

6. Einrichtung nach einem der Ansprüche 1 bis 5, mit einem einen beheizbaren Schmelzbehälter (13) aufweisenden Schmelzaggregat (11) und einem Verdünnungsmittelbehälter (17), die dem Klebstoffbehälter (7) vorgeschaltet und mit diesem leitungsverbunden sind, **dadurch gekennzeichnet, dass** der Schmelzbehälter (13) und der Verdünnungsmittelbehälter (17) durch eine Trennwand (27) verbunden sind.

7. Einrichtung nach Anspruch 6, **dadurch gekennzeichnet, dass** wenigstens die Trennwand (27) des Verdünnungsmittelbehälters (17) beheizbar ausgebildet ist.

8. Einrichtung nach einem der Ansprüche 6 oder 7, **dadurch gekennzeichnet, dass** die Trennwand (27) am oberen Ende eine dem Schmelzbehälter (13) und dem Verdünnungsmittelbehälter (17) verbindende Durchtrittsöffnung aufweist.

## Claims

1. Device (1) for maintaining specific viscosity in an adhesive (5) for gluing the spine or case of a book, involving the addition of a diluting agent, said device comprising a rotating feed roller (6) which is immersed in a tank (7) of adhesive (5) and arranged downstream of which is an applicator roller (4) which transfers the adhesive onto a spine or book case of an inner book travelling along a conveyor section, and having means for stirring and measuring the viscosity of the adhesive (5) in the tank of adhesive (7), and further having a control unit (22) for metering the diluting agent to be added to the adhesive (5) and comparing the actual viscosity level with a nominal viscosity level, said control unit being linked by computer to the means for measuring the viscosity, **characterised in that** the stirrer (19) is in the form of a stirring device (20) for measuring the viscosity of the adhesive (5) in the tank of adhesive (7).

2. Device according to claim 1, **characterised in that** metering of the diluting agent is done by varying the electric current consumed by a motor (21) on the stirring device (20), whilst keeping the speed of the stirrer (19) constant.

3. Device according to claim 1, **characterised in that** metering of the diluting agent is done by varying the speed of the stirrer (19), whilst keeping the electric current supplied to the motor (21) of the stirring device (20) constant.

4. Device according to claim 2, **characterised in that** the control unit (22) is connected to a current measuring device linked to the electricity supply cable of the motor (21) of the stirring device (20).

5. Device according to claim 3, **characterised in that** the control unit (22) is connected to a speed measuring device coupled to the stirring shaft.

6. Device according to any of claims 1 to 5, with fusing apparatus (11) incorporating a heatable fusing tank (13) and a tank (17) for diluting agent which are arranged upstream of the tank (7) for adhesive and are connected to said tank by lines, **characterised in that** the fusing tank (13) and the tank (17) for the diluting agent are connected by a partition wall (27).

7. Device according to claim 6, **characterised in that** at least the partition wall (27) of the tank (17) for the diluting agent is configured so as to be heatable.

8. Device according to either of claims 6 and 7, **characterised in that** at the top end the partition wall (27) incorporates a passage that links the fusing tank (13) and the tank (17) for the diluting agent.

## Revendications

1. Dispositif (1) pour maintenir constante la viscosité spécifique d'un adhésif (5) pour relier le dos d'un bloc-livre ou d'une couverture de livre en amenant un diluant, se composant d'un rouleau transporteur (6) en rotation plongé dans un récipient d'adhésif (7) pourvu d'adhésif (5), en aval duquel est monté un rouleau applicateur (4) qui transmet l'adhésif sur un dos ou une couverture de livre d'un bloc-livre passant sur un parcours, et avec des moyens pour remuer et mesurer la viscosité de l'adhésif (5) dans le récipient d'adhésif (7) ainsi que d'une unité de commande (22) pour comparer une valeur réelle avec une valeur théorique de la viscosité, laquelle est reliée à l'ordinateur avec le moyen de mesure de la viscosité pour le dosage du diluant à amener à l'adhésif (5), **caractérisé en ce que** l'agitateur (19) est réalisé sous la forme d'un mélangeur (20) pour la mesure de la viscosité de l'adhésif (5) se trouvant dans le récipient d'adhésif (7).

2. Dispositif selon la revendication 1, **caractérisé en ce que** le dosage du diluant s'effectue via une modification du courant électrique absorbé par un moteur (21) du mélangeur (20) avec un nombre de tours constant de l'agitateur (19).

3. Dispositif selon la revendication 1, **caractérisé en ce que** le dosage du diluant s'effectue via une modification du nombre de tours de l'agitateur (19) avec une alimentation en électricité constante du moteur (21) du mélangeur (20).

4. Dispositif selon la revendication 2, **caractérisé en ce que** l'unité de commande (22) est reliée à un dispositif de mesure du courant raccordé à une ligne d'alimentation en courant du moteur (21) du mélangeur (20).

5. Dispositif selon la revendication 3, **caractérisé en ce que** l'unité de commande (22) est reliée à un dispositif de mesure du nombre de tours couplé avec l'arbre mélangeur.

6. Dispositif selon l'une quelconque des revendications 1 à 5, avec un agrégat de fusion (11) présentant un récipient de fusion (13) pouvant être chauffé et un récipient pour diluant (17), lesquels sont montés en amont du récipient d'adhésif (7) et sont reliés à celui-ci via des conduites, **caractérisé en ce que** le récipient de fusion (13) et le récipient pour diluant (17) sont reliés via une cloison de séparation (27).

7. Dispositif selon la revendication 6, **caractérisé en ce qu'**au moins la cloison de séparation (27) du récipient pour diluant (17) est réalisée de manière à pouvoir être chauffée.

8. Dispositif selon l'une quelconque des revendications 6 ou 7, **caractérisé en ce que** la cloison de séparation (27) présente sur l'extrémité supérieure une ouverture de passage reliant le récipient de fusion (13) au récipient pour diluant (17).
